# EUROPÄISCHE PATENTSCHRIFT

(11) **EP 1 762 995 B1**
(45) Veröffentlichungstag und Bekanntmachung des Hinweises auf die Patenterteilung: **07.05.2008**
(21) Anmeldenummer: 05108310.3
(22) Anmeldetag: 09.09.2005
(51) Int. Cl.: G08B 17/103

(54) **Detektion von Rauch mit einer Videokamera**
Detection of smoke with a video camera
Détection de fumée avec une caméra vidéo

(43) Veröffentlichungstag der Anmeldung: 14.03.2007
(73) Patentinhaber: Siemens Aktiengesellschaft, 80333 Munich (DE)
(72) Erfinder: Marbach, Giuseppe, 8634, Hombrechtikon (CH)

(56) Entgegenhaltungen:
- WO-A-02/054364
- US-A- 5 153 722

## Beschreibung

Die Erfindung betrifft ein Verfahren und eine Vorrichtung zur Detektion von Rauch durch Analyse mindestens eines von einer ein Gebiet überwachenden Videokamera aufgenommenen Videobildes.

Die US 5153722 A offenbart ein Feuer-Detektionssystem mit einer Farb-Video-Kamera, einer Bildfang-Schaltung und einem Computer-Prozessor zum Auswerten und Speichern von der Kamera aufgenommenen Bildern. Ultraviolett- und Infrarot-Detektoren signalisieren eine Gefahr bei der Detektion eines vorher definierten Schwellwertes. Daraufhin wertet der Prozessor die von der Kamera empfangenen Bilder nach diversen Kriterien wie z. B. hellen Gebieten aus.

In jüngster Zeit bestehen Bestrebungen, die für die Sicherheitsüberwachung in Gebäuden, Tunneln etc. ohnehin vorhandenen Videosysteme zur Detektion von Rauch zu verwenden. Da die Videobilder für einen Betrachter sehr oft uninteressant sind und ausserdem durch Rauch nur sehr kleine Veränderungen im Videobild verursacht werden, kommt eine Überwachung durch das Personal an den Bildschirmen nicht in Frage. Wenn überhaupt, kann die Überwachung nur durch eine automatische Auswertung der Videobilder erfolgen. Bei einem bekannten Verfahren zur automatischen Untersuchung von Videobildern auf das Auftreten von Rauch werden die Intensitätswerte der einzelnen Pixel aufeinander folgender Bilder miteinander verglichen. Wenn Intensitätswerte gemessen werden, die für ein helleres, durch die Anwesenheit von Rauch verursachtes Bild repräsentativ sind, wird auf das Vorhandensein von Rauch geschlossen und Alarm ausgelöst.

Bei diesem Verfahren besteht unter anderem das Problem, dass Rauch vor einem hellen Hintergrund nicht erkannt und selbst Feuer, welches nur wenig Rauch erzeugt, nicht detektiert wird. Ausserdem können Helligkeitsänderungen, wie sie beispielsweise durch sich durch das Blickfeld der Kamera bewegende Personen verursacht werden, einen Fehlalarm auslösen. Dieses Problem hat man dadurch zu lösen versucht, dass man zusätzlich zum eigentlichen Überwachungsbereich noch einen äusseren Bereich untersucht und bei Änderungen in diesem äusseren Bereich die Beobachtung des Überwachungsbereichs unterbricht. Dieses Verfahren hat den Nachteil, dass ein Feuer unter Umständen erst nach einer bestimmten Verzögerung detektiert wird, und dass Rauchquellen in dem zusätzlich zum Überwachungsbereich vorgesehenen äusseren Bereich nicht erkannt werden.

Die Aufgabe der vorliegenden Erfindung ist darin zu sehen, eine effiziente Möglichkeit für die Detektion von Rauch mittels mindestens eines von einer ein Gebiet überwachenden Videokamera aufgenommenen Videobildes vorzuschlagen.

Die Aufgabe wird erfindungsgemäß jeweils durch die Gegenstände der unabhängigen Patentansprüche gelöst. Weiterbildungen der Erfindung sind in den Unteransprüchen angegeben.

Ein Kern der Erfindung ist darin zu sehen, dass Rauch durch Analyse mindestens eines von einer ein Gebiet überwachenden Videokamera aufgenommenen Videobildes detektiert wird. Ein Gebiet kann dabei ein Raum, ein Tunnel(-teilstück), ein Parkplatz, eine Strasse bzw. ein Strassenabschnitt etc. sein. Grundsätzlich wird in einem ersten Schritt durch Bestimmung der Richtung und der Grösse bei einem sich bewegenden Bereich des mindestens einen Videobildes ein wahrscheinliches Vorliegen von Rauch in dem sich bewegenden Bereich überprüft. Weist ein sich bewegender Bereich ein positives Prüfergebnis auf, besteht also eine gewisse Wahrscheinlichkeit für das Vorliegen von Rauch. Danach wird zumindest ein Teil des sich bewegenden Bereichs abhängig mindestens einer für Rauch charakteristischen Information hinsichtlich des Vorliegens von Rauch ausgewertet. Als für Rauch charakteristische Informationen werden erfindungsgemäss die Geschwindigkeit des Rauches, die Anzahl der Pixel im Videobild, die diese Bewegung beschreiben, die Luminanz-Änderung (Helligkeitsänderung) des mindestens einen Videobildes bezüglich des Hintergrundes, die Änderung der Farbe des bewegten Rauches und die Bewegung des Rauches angesehen.

Ein Vorteil des erfindungsgemäßen Verfahrens bzw. der erfindungsgemässen Vorrichtung ist darin zu sehen, dass effizient Rauch detektiert werden kann. Insbesondere wird dies durch die zweigeteilte Auswertung und durch die geeignete Auswahl der für Rauch charakteristischen Informationen erreicht.

Die Erfindung wird anhand eines in einer Figur dargestellten Ausführungsbeispiels näher erläutert. Dabei zeigen
- Figur 1: ein erfindungsgemässes Blockschema zur Detektion von Rauch,
- Figur 2: eine vereinfachte Darstellung eines Videobildes,
- Figur 3: ein Entscheidungsdiagramm für die Detektion von Rauch,
- Figur 4: eine erfindungsgemässe Vorrichtung.

Figur 1 zeigt ein erfindungsgemässes Blockschema zur Detektion von Rauch. Aus mindestens einem Videobild, welches mit einer bestimmten Frequenz erzeugt wurde, wird mindestens ein Intensitätsbild [Xᵢⱼ(t)] gewonnen. Das Videobild kann dabei zum Beispiel eine Grösse von 352x288 Pixel aufweisen. Als nächster Schritt kommt die Vorverarbeitung. Die Vorverarbeitung hat das Ziel, dass die Bereiche, die für die Detektion von Rauch interessant sind, aus dem Videobild herausgefiltert werden. Dazu wird als erstes eine Hintergrund-Akkumulationsmatrix [Bᵢⱼ(t)] erstellt. Die Hintergrund-Akkumulationsmatrix [Bᵢⱼ(t)] wird aus den mit einem Gewichtungsfaktor gewichteten Intensitätsbildern [Xᵢⱼ(t)] gewonnen, wobei der Gewichtungsfaktor α angibt, wie stark die Intensitätsbilder in die Akkumulationsmatrix [Bᵢⱼ(t)] einfließen. Die Akkumulationsmatrix wird wie folgt bestimmt: $Bij \left(t\right) = α Bij ⁢ \left(t-1\right) + \left(1-α\right) Xij \left(t\right) , α = Gewichtungsfaktor$

Als nächstes wird eine Subtraktionsmatrix *Dᵢⱼ(t) =* /*Bᵢⱼ*(*t*) - *Xᵢⱼ*(*t*) / für mindestens einen sich bewegenden Bereich berechnet. Durch die Farbgewichtung der Substraktionsmatrix *Dᵢⱼ*(*t*) erhält man schliesslich die farbgewichtete Subtraktionsmatrix [Sᵢⱼ(t)].

Diese Subtraktionsmatrix [Sᵢⱼ(t)] wird berechnet aus ${S}_{ij} \left(t\right) = Luma \left\{{D}_{ij}\left(t\right)\right\} \times \left\{1-\left|ChromaU\left\{{D}_{ij}\left(t\right)\right\}-ChromaV\left\{{D}_{ij}\left(t\right)\right\}\right|\right\}$
, wobei Luma{Dij} der Helligkeitsteil von Dij, ChromaU(Dij) der U-Farbanteil von Dij and ChromaU(Dij) der V-Farbanteil von Dij ist.

Das wahrscheinliche Vorliegen von Rauch am Ort (i, j) wird schließlich zum Beispiel durch die Projektion der farbgewichteten Subtraktionsmatrix [Sᵢⱼ(t)] auf die x-/y-Achse eines kartesischen Koordinatensystems bestimmt.

Die Projektion auf ein kartesisches Koordinatensystem sieht dabei wie folgt aus: $\begin{matrix}\left[{i}_{m}, ⁢, {j}_{m}\right] ⁢ \left(t\right) = { \left(i, ⁢, j\right) | & i = max \left\{x-{projection of S}_{ij}\left(t\right)\right\} , \\ & j = max \left\{y - {projection of S}_{ij} \left(t\right) }\right\}\end{matrix}$
x-Projektion von Sij (t) : pₓᵢ (t) - Sᵢ₀ (t)+ Sᵢ₁ (t)+ Sᵢ₂ (t) + ... + Sᵢᵥ (t)
y-Projektion of Sij (t) : p_{yj}(t) = S₀ⱼ (t) + S₁ⱼ (t) + S₂ⱼ (t) + ... + S_{Hj}(t)

Sij hat in diesem Beispiel die Grösse HxV (H = Geschwindigkeit des Rauchs x der Bewegung des Rauchs = V). Selbstverständlich ist die Wahl des Koordinatensystems beliebig. So könnten etwa auch Kugelkoordinaten, Zylinderkoordinaten etc. verwendet werden.

Mit Hilfe der farbgewichteten Subtraktionsmatrix [Sᵢⱼ(t)] kann dann ein wahrscheinliches Vorliegen von Rauch bei einem sich bewegenden Bereich des Videobildes überprüft werden. Bei einem wahrscheinlichen Vorliegen von Rauch wird ein gegenüber dem ursprünglichen Bild reduzierter, interessierender Videobildbereich (ROI = Region of Interest) definiert. Selbstverständlich können auch mehrere ROI-Bereiche in einem Videobild bzw. bei mehreren Kanälen definiert werden. Durch die Reduzierung der Daten auf etwa 1:100, die Grösse des ROI kann dabei zum Beispiel 8x128 Pixel sein, wird die Prozessorlast für die eigentliche Analyse bzw. Auswertung erheblich vermindert. Ob bei einem sich bewegenden Bereich des aufgenommenen Videobildes Rauch vorliegt wird anhand von mindestens einer für Rauch charakteristischen Information geklärt. Im vorliegenden Beispiel werden zur Erhöhung der Detektionssicherheit die fünf folgenden Informationen verwendet.

Als für Rauch charakteristische Information werden die Geschwindigkeit des Rauches (Bewegung des Rauchs), die Anzahl der Pixel (aktive Pixel), die diese Bewegung beschreiben, die Luminanz-Änderung (Helligkeitsänderung) des mindestens einen Videobildes bezüglich des Hintergrundes, die Änderung der Farbe (Farbwechsel) des bewegten Rauches und die Bewegung des Rauches (y-Position im Histogramm) angesehen.

Für jeden ROI-Bereich werden nun die folgenden für Rauch charakteristischen Informationen berechnet:
- die Rauchbewegung von SROI(t): v(t) = Zeitkorrelation der γ-Projektion von SROI(t), zum Beispiel pyj(t),
- die Varianz von BROI(t) und XROI(t), die zur Bestimmung der Helligkeitsveränderung relativ zum (normalen) Hintergrund: 1(t) = 1 - var{B_{ROI}(t)}/var{B_{ROI}(t)},
- aktive Pixel von S_{ROI}(t): a(t) = Anzahl der Pixel von S_{ROI}(t) mit einem Wert grösser als 0,
- Farbwechsel: c(t) = Anzahl der Pixel mit {1-|ChromaU(D_{ROI}(t)) - ChromaV(D_{ROI}(t)|} < Schwellwert,
- y-Position im Histogramm: h(t) = Werte der y-Projektion von S_{ROI}(t), zum Beispiel p_{yj}(t) wird genutzt um ein Histogramm mit 64 Kanälen zu erstellen

Danach werden die für Rauch charakteristischen Informationen v(t), l(t), a(t), c(t) und h(t) über eine bestimmte Zeit und damit über mehrere Bilder integriert. Die Funktion sieht beispielsweise dabei wie folgt aus: ${F}_{X} = {X}_{{t}_{o} < t < {t}_{n}} = Σx \left(t\right) mit X = V , L , A , C , H$

Aus den über die Zeit integrierten Informationen wird der jeweilige Mittelwert bestimmt.

| | |
|---|---|
| Mittelwert Rauchbewegung | *F_{V}* = *V* |
| Mittelwert Helligkeitswechsel | *F_{L}* = *L* |
| Mittelwert aktive Pixel | *F_{A}* = *A* |
| Mittelwert Farbwechsel | *F_{C}* = *C* |
| Mittelwert y-Position im Histogramm | *F_{H} = H* |

Danach wird für jeden dieser Mittelwerte die Wahrscheinlichkeit für das Vorliegen von Rauch berechnet. Dies geschieht über die Mustererkennung. Für jeden Mittelwert wird ein Dis-Diskriminatorwert Ψ bestimmt. Ein Schwellwert δ (oder auch eine Wahrscheinlichkeitsfunktion) kann beispielsweise den Diskriminator in der folgenden Art definieren:

Für die Helligkeitsveränderung ${Ψ}_{L} = Γ \left({F}_{L}\right) = { \begin{matrix}{F}_{L} > {δ}_{L} , {dann Ψ}_{L} = 1 \\ {F}_{L} < {δ}_{L} , {dann Ψ}_{L} = 0\end{matrix}$
oder 0 ≤ Γ(F*_{L}*) ≤ 1, mit Γ(x) als Wahrscheinlichkeitsfunktion

Das Rauchmuster ist definiert durch das Produkt aller Diskriminatoren $ℵ \left(t\right) = {\sum }_{i = Information} {Ψ}_{i} = \left\{{Ψ}_{V}⋅{Ψ}_{L}⋅{Ψ}_{A}⋅{Ψ}_{C}⋅{Ψ}_{H}\right\}$
oder als Mittelwert aller Diskriminatoren $ℵ \left(t\right) = 1 / {N}_{F} {\sum }_{i = Information} {Ψ}_{i} = \left\{{Ψ}_{V}+{Ψ}_{L}+{Ψ}_{A}+{Ψ}_{C}+{Ψ}_{H}\right\} / {N}_{F}$
, wobei N_{F} = 5 die Anzahl der Informationen ist.

Zum Schluss erfolgt die Entscheidung, ob es sich bei dem sich bewegenden Bereich des Videobildes um das Abbild von Rauch handelt. Hierzu wird ein Integrator I(t), der um einen Wert σ zu- oder abnimmt, bestimmt
I (t=0) = 0;

| | |
|---|---|
| falls (t) = 1 | dann wird I(t) - I(t-1) + σ₊ (hinzugefügt zu S₊ falls I(t) > S₊) sonst I(t) = I(t-1) - σ-(hinzugefügt zu S- (üblicherweise 0) falls I(t) < S-) |

, wobei σ+,σ- üblicherweise den Wert +1 annimmt

Rauch wird detektiert und es wird zum Beispiel Alarm ausgelöst, wenn I(t) einen kritischen Wert κ überschreitet:
- Falls I(t) > **κ**: dann Rauch
sonst kein Rauch

Figur 2 zeigt eine vereinfachte Darstellung eines Videobildes VB. Das Bild enthält einen sich bewegenden Bereich, der Rauch darstellen soll. Weiterhin zeigt das Videobild VB einen ROI-Bereich, der gemäß der Beschreibung zur Figur 1 bestimmt wurde.

Figur 3 zeigt ein Entscheidungsdiagramm für die Detektion von Rauch, wie es unter Figur 1 beschrieben ist. Falls I(t) einen bestimmten Schwellenwert κ übersteigt wird Alarm ausgelöst und es wurde mit hoher Wahrscheinlichkeit Rauch detektiert. Damit I(t) nicht ins Unendliche steigt und damit die Reaktionszeit zur Rauchdetektion unnötig herabsetzt wird ein maximaler Wert I_{T} definiert. Als kritische Zeit wird die Zeit bis zum Auslösen des Alarms bezeichnet. Diese Zeit sollte möglichst kurz sein.

Figur 4 zeigt eine erfindungsgemässe Vorrichtung VR mit einer Empfangseinheit E und eine Sendeeinheit S zum Kommunizieren zum Beispiel mit anderen Einheiten, wie Sensoren, Zentraleinheiten etc. und einer Verarbeitungseinheit V zum Durchführen des Verfahrens gemäss Figur 1. Die Vorrichtung kann dabei in einer Videokamera, einer Zentraleinheit etc. integriert sein oder eine separate Einheit darstellen.

## Patentansprüche

1. Verfahren zur Detektion von Rauch durch Analyse mindestens eines von einer ein Gebiet überwachenden Videokamera aufgenommenen Videobildes, wobei mindestens ein sich bewegender Bereich des mindestens einen Videobildes durch Bestimmung der Richtung und der Grösse des sich bewegenden Bereichs auf das wahrscheinliche Vorliegen von Rauch überprüft wird, wobei bei einem positiven Prüfergebnis zumindest ein Teil des mindestens einen sich bewegenden Bereichs abhängig mindestens einer für Rauch charakteristischen Information hinsichtlich des Vorliegens von Rauch ausgewertet wird,
**dadurch gekennzeichnet,**
**dass** das mindestens eine Videobild mit einer bestimmten Frequenz erzeugt und daraus mindestens ein Intensitätsbild [Xᵢⱼ(t)] gewonnen wird und
**dass** eine Hintergrund-Akkumulationsmatrix [Bᵢⱼ(t)], welche aus den mit einem Gewichtungsfaktor gewichteten Intensitätsbildern [Xᵢⱼ(t)] gewonnen wird, wobei der Gewichtungsfaktor angibt, wie stark die Intensitätsbilder in die Akkumulationsmatrix [Bᵢⱼ(t)] einfließen, verwendet wird.

2. Verfahren nach Anspruch 1,
**dadurch gekennzeichnet,**
**dass** als mindestens eine für Rauch charakteristische Information die Geschwindigkeit des Rauches, die Anzahl der Pixel, die diese Bewegung beschreiben, die Luminanz-Änderung des mindestens einen Videobildes bezüglich des Hintergrundes, die Änderung der Farbe des bewegten Rauches und die Bewegung des Rauches verwendet werden.

3. Verfahren nach Anspruch 1,
**dadurch gekennzeichnet,**
**dass** mit Hilfe einer Subtraktionsmatrix *Dᵢⱼ*(*t*) = |*Bᵢⱼ(t)* - *Xᵢⱼ(t)*| mindestens ein sich bewegender Bereich ermittelt wird.

4. Verfahren nach Anspruch 3,
**dadurch gekennzeichnet,**
**dass** aus der Subtraktionsmatrix [Dᵢⱼ(t)] eine farbgewichtete Subtraktionsmatrix [Sᵢⱼ(t)] bestimmt wird.

5. Verfahren nach Anspruch 4,
**dadurch gekennzeichnet,**
**dass** mit Hilfe der farbgewichteten Subtraktionsmatrix [Sᵢⱼ(t)] ein wahrscheinliches Vorliegen von Rauch bei einem sich bewegenden Bereich des Videobildes überprüft wird und bei Vorliegen eines positiven Prüfergebnisses ein gegenüber dem ursprünglichen Bild reduzierter, interessierender Videobildbereich (ROI) definiert wird.

6. Verfahren nach Anspruch 5,
**dadurch gekennzeichnet,**
**dass** der interessierende Videobildbereich (ROI) zumindest einen Teil des sich bewegenden Bereichs des Videobildes darstellt.

7. Verfahren nach Anspruch 5,
**dadurch gekennzeichnet,**
**dass** der interessierende Videobildbereich (ROI) als Rechteck mit dem Länge/Breite - Verhältnis 16:1 dargestellt wird.

8. Verfahren nach Anspruch 4,
**dadurch gekennzeichnet,**
**dass** das wahrscheinliche Vorliegen von Rauch am Ort (i, j) durch die Projektion der farbgewichteten Subtraktionsmatrix [Sᵢⱼ(t)] auf die x-/y-Achse eines kartesischen Koordinatensystems bestimmt wird.

9. Verfahren nach einem der vorangegangenen Ansprüche,
**dadurch gekennzeichnet,**
**dass** im interessierenden Videobildbereich die mindestens eine für Rauch charakteristische Information ausgewertet wird.

10. Verfahren nach Anspruch 9,
**dadurch gekennzeichnet,**
**dass** die mindestens eine genannte für Rauch charakteristische Information über eine bestimmte Zeit und damit über mehrere Bilder integriert wird und ihr Mittelwert bestimmt wird und dass für jeden dieser Mittelwerte die Wahrscheinlichkeit für das Vorliegen von Rauch berechnet wird.

11. Verfahren nach Anspruch 10,
**dadurch gekennzeichnet,**
**dass** die Wahrscheinlichkeit, ob Rauch vorliegt durch den Vergleich mit einem Schwellwert δ und/oder durch eine Wahrscheinlichkeitsfunktion Γ(x) bestimmt wird.

12. Verfahren nach Anspruch 10 und 11,
**dadurch gekennzeichnet,**
**dass** aus den Wahrscheinlichkeiten der Mittelwerte eine Gesamtwahrscheinlichkeit für das Vorliegen von Rauch im interessierenden Videobildbereich berechnet wird, dass diese Gesamtwahrscheinlichkeit über mehrere Bilder integriert wird und dass bei Überschreiten einer Schwelle (κ) durch den integrierten Wert Alarm ausgelöst wird.

13. Vorrichtung (VR) zur Detektion von Rauch durch Analyse mindestens eines von einer ein Gebiet überwachenden Videokamera aufgenommenen Videobildes,
- mit einer Empfangseinheit (E) und einer Sendeeinheit (S) zum Durchführen der Kommunikation mit weiteren Einheiten,
- mit einer Verarbeitungseinheit (V) zum Überprüfen des wahrscheinlichen Vorliegens von Rauch durch Bestimmung der Richtung und der Grösse eines sich bewegenden Bereichs des mindestens einen Videobildes, bei einem positiven Prüfergebnis zum Auswerten zumindest eines Teils des mindestens einen sich bewegenden Bereichs abhängig mindestens einer für Rauch charakteristischen Information hinsichtlich des Vorliegens von Rauch, zum Erzeugen mindestens eine Videobild mit einer bestimmten Frequenz und zur Gewinnung mindestens ein Intensitätsbild [Xᵢⱼ(t)] daraus und zum Gewinnen einer Hintergrund-Akkumulationsmatrix [Bᵢⱼ(t)] aus den mit einem Gewichtungsfaktor gewichteten Intensitätsbildern [Xᵢⱼ(t)], wobei der Gewichtungsfaktor angibt, wie stark die Intensitätsbilder in die Akkumulationsmatrix [Bᵢⱼ(t)] einfließen.

## Claims

1. Method for detection of smoke by analysis at least of one video image recorded by a video camera monitoring an area, with at least one moving area of the at least one video image being checked for the probable presence of smoke by determining the direction and the size of the moving area, with, if the outcome of the check is positive, at least a part of the at least one moving area being evaluated depending on at least one item of information characteristic for smoke in respect of the presence of smoke,
**characterised in that**
at least one video image is created with a specific frequency and from this at least one intensity image [Xᵢⱼ(t)] is obtained and
that a background accumulation matrix [Bᵢⱼ(t)] is used, which is obtained from intensity images (Xᵢⱼ(t)] weighted with a weighting factor, with the weighting factor specifying how strongly the intensity images flow into the accumulation matrix [Bᵢⱼ(t)].

2. Method according to claim 1,
**characterised in that**
the speed of the smoke, the number of pixels which describe this movement, the luminance change
of the at least one video image in relation to the background, the change of the colour of the moving smoke and the movement of the smoke are used as the at least one item of characteristic information.

3. Method according to claim 1,
**characterised in that**
at least one moving area is determining with the aid of a subtraction matrix Dᵢⱼ(t) = |Bᵢⱼ(t) -Xᵢⱼ(t)|.

4. Method according to claim 3,
**characterised in that**
a colour-weighted subtraction matrix (Sᵢⱼ(t)) is obtained from the subtraction matrix [Dᵢⱼ(t)].

5. Method according to claim 4,
**characterised in that**
with the aid of the colour-weighted subtraction matrix [Sᵢⱼ(t)] a probable presence of smoke in a moving area of the video image is checked and if the outcome of the check is positive a region of interest (ROI) reduced by comparison with the original image is defined.

6. Method according to claim 5,
**characterised in that**
the region of interest (ROI) represents at least a part of the moving area of the video image.

7. Method according to claim 5,
**characterised in that**
the region of interest (ROI) represents a rectangle with the length/width ratio of 16:1.

8. Method according to claim 4,
**characterised in that**
the probable presence of smoke at the location (I, j) is determined by the projection of the colour-weighted subtraction matrix [Sᵢⱼ(t)] onto the x/y axis of a Cartesian coordinate system.

9. Method according to one of the previous claims,
**characterised in that**
at least one item of information characteristic for smoke is evaluated in the region of interest in the video image.

10. Method according to claim 9,
**characterised in that**
the at least one said item of information characteristic for smoke is integrated over a specific time and thus over a number of images and its average value is determined and the probable presence of smoke is computed for each of these average values.

11. Method according to claim 10,
**characterised in that**
the probability of whether smoke is present is determined by the comparison with a threshold value δ8 and/or by a probability function Γ(x).

12. Method according to claim 10 and 11,
**characterised in that**
an overall probability for the presence of smoke in the region of interest of the video image is computed from the probabilities of the average values, that this overall probability is integrated over a number of images.
and that, if a threshold value (K) is exceeded, an alarm is triggered by the integrated value.

13. A device (VR) for detection of smoke by analysis of at least one video image recorded by a video camera monitoring an area,
- with a receiver unit (E) and a transmitter unit (S) to carry out communication with further units,
- with a processing unit (V) to check for the probable presence of smoke by determining the direction and the size of a moving area of the at least one video image, with a positive test result, to evaluate at least a part of the at least one moving area depending on at least one item of information characteristic of the smoke in respect of the presence of smoke, to create at least one video image with a specific frequency and to obtain at least one intensity image [Xᵢⱼ(t)] from this and to obtain a background accumulation matrix (Bᵢⱼ(t)] from the colour-weighted intensity images [Xᵢⱼ(t)] weighted with a weighting factor, with the weighting factor specifying how strongly the intensity images flow into the accumulation matrix [Bᵢⱼ(t)].

## Revendications

1. Procédé de détection de fumée par analyse d'au moins une image vidéo enregistrée par une caméra vidéo surveillant une région, au moins une zone en mouvement de ladite au moins une image vidéo étant contrôlée quant à la présence probable de fumée, par détermination de la direction et de la taille de ladite zone en mouvement, et en cas de résultat positif du contrôle au moins une partie de ladite au moins une zone en mouvement étant évaluée quant à la présence de fumée, en fonction d'au moins une information caractéristique de fumée,
**caractérisé en ce que**
on produit ladite au moins une image vidéo avec une fréquence déterminée et on réalise à partir de celle-ci au moins une image d'intensité [Xᵢⱼ(t)], et
on utilise une matrice d'accumulation de fond [Bᵢⱼ(t)], laquelle est obtenue à partir des images d'intensité [Xᵢⱼ(t)] pondérées avec un facteur de pondération, ledit facteur de pondération indiquant combien les images d'intensité se répercutent sur la matrice d'accumulation [Bᵢⱼ (t)].

2. Procédé selon la revendication 1,
**caractérisé en ce que**
on utilise comme au moins une information caractéristique de fumée la vitesse de la fumée, le nombre de pixels qui décrivent ce mouvement, le changement de luminance de ladite au moins une image vidéo par rapport au fond, le changement de couleur de la fumée en mouvement et le mouvement de la fumée.

3. Procédé selon la revendication 1,
**caractérisé en ce que**
on détermine à l'aide d'une matrice de soustraction *Dᵢⱼ(t)* - |*Bᵢⱼ(t) - Xᵢⱼ(t)*| au moins une zone en mouvement.

4. Procédé selon la revendication 3,
**caractérisé en ce que**
on détermine à partir de la matrice de soustraction [Dᵢⱼ(t)] une matrice de soustraction pondérée selon la couleur [Sᵢⱼ(t)].

5. Procédé selon la revendication 4,
**caractérisé en ce que**
on contrôle à l'aide de la matrice de soustraction pondérée selon la couleur [Sᵢⱼ(t)] une présence probable de fumée dans une zone en mouvement de l'image vidéo et on définit en présence d'un résultat positif du contrôle une zone d'intérêt (ROI) de l'image vidéo, réduite par rapport à l'image d'origine.

6. Procédé selon la revendication 5,
**caractérisé en ce que**
la zone d'intérêt (ROI) de l'image vidéo représente au moins une partie de la zone en mouvement de l'image vidéo.

7. Procédé selon la revendication 5,
**caractérisé en ce que**
la zone d'intérêt (ROI) de l'image vidéo est représentée sous forme de rectangle dont le rapport longueur/largeur est de 16/1.

8. Procédé selon la revendication 4,
**caractérisé en ce que**
on détermine la présence probable de fumée au lieu (i, j) par la projection de la matrice de soustraction pondérée selon la couleur [Sᵢⱼ(t)] sur l'axe xy d'un système de coordonnées cartésiennes.

9. Procédé selon l'une des revendications précédentes,
**caractérisé en ce que**
on évalue ladite au moins une information caractéristique de fumée dans la zone d'intérêt de l'image vidéo.

10. Procédé selon la revendication 9,
**caractérisé en ce que**
on intègre ladite au moins une information caractéristique de fumée pendant un temps déterminé et donc pendant plusieurs images et on détermine sa moyenne, et **en ce qu'**on calcule pour chacune de ces moyennes la probabilité de la présence de fumée.

11. Procédé selon la revendication 10,
**caractérisé en ce que**
on détermine la probabilité de présence de fumée par comparaison avec une valeur seuil δ et/ou par une fonction de probabilité Γ(x).

12. Procédé selon les revendications 10 et 11,
**caractérisé en ce que**
on calcule à partir des probabilités des moyennes une probabilité globale de présence de fumée dans la zone d'intérêt de l'image vidéo, **en ce qu'**on intègre cette probabilité globale pendant plusieurs images et **en ce qu'**une alarme est déclenchée en cas de dépassement d'un seuil (K) par la valeur intégrée.

13. Dispositif (VR) de détection de fumée par analyse d'au moins une image vidéo enregistrée par une caméra vidéo surveillant une région,
- avec une unité réceptrice (E) et une unité émettrice (S) pour effectuer la communication avec d'autres unités,
- avec une unité de traitement (V) pour contrôler la présence probable de fumée par détermination de la direction et de la taille d'une zone en mouvement de ladite au moins une image vidéo, en cas de résultat positif du contrôle pour évaluer au moins une partie de ladite au moins une zone en mouvement quant à la présence de fumée en fonction d'au moins une information caractéristique de fumée, pour produire au moins une image vidéo avec une fréquence déterminée et pour réaliser à partir de celle-ci au moins une image d'intensité [Xᵢⱼ(t)], et pour obtenir une matrice d'accumulation de fond [Bᵢⱼ(t)] à partir des images d'intensité [Xᵢⱼ(t)] pondérées avec un facteur de pondération, ledit facteur de pondération indiquant combien les images d'intensité se répercutent sur la matrice d'accumulation [Bᵢⱼ(t)].
